# EUROPÄISCHE PATENTSCHRIFT

(11) **EP 0 311 594 B1**
(45) Veröffentlichungstag und Bekanntmachung des Hinweises auf die Patenterteilung: **29.05.1991**
(21) Anmeldenummer: 88890244.2
(22) Anmeldetag: 26.09.1988
(51) Int. Cl.: E06B 3/66

(54) **Vorrichtung zum Anwärmen des Randbereiches von Glastafeln**
Device for heating the edges of glass panes
Dispositif pour l'échauffement des bords d'une vitre

(30) Priorität: 05.10.1987 AT 2528/87
(43) Veröffentlichungstag der Anmeldung: 12.04.1989
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Otto

(56) Entgegenhaltungen:
- EP-A- 0 061 183
- DE-B- 2 035 783
- FR-A- 2 287 278

## Beschreibung

tete, langgestreckte Heizelemente 5 und 6 vorgesehen. Die Heizelemente 5 und 6 sind an Trägern 7 und 8 befestigt, die um im wesentlichen horizontale Achsen 9 bzw. 10 mit Hilfe von Druckmittelmotoren 11 verschwenkbarsind. Auf diese Weise können die Heizelemente 5 und 6 aus ihrer in Fig. 1 gezeigten Wirklage in der sie dem unteren horizontalen Randbereich (Heizelement 5) bzw. dem oberen horizontalen Randbereich (Heizelement 6) einer Glastafel zugeordnet sind, in eine Nicht-Wirklage (Fig. 2) ausgeschwenkt werden. Es ist daher die seitliche Abstützung 1 und der Linearförderer 2 der Wärmeabstrahlung der Heizelemente 5 und 6 nicht ausgesetzt, wenn in der Vorrichtung gerade keine Glastafel angewärmt wird.

Neben dem, bezogen auf die Förderrichtung (Pfeil 12) hinteren, vertikalen Rand 13 der seitlichen Abstützung 1 ist eine Heizvorrichtung 14 vorgesehen, die aus zwei einander zugekehrten Heizelementen 15 und 16 (Fig. 2) besteht. Zwischen den beiden Heizelementen 15 und 16 der Heizvorrichtung 14 ist ein Spalt freigelassen, durch den sich eine Glastafel bewegt. Die Heizvorrichtung 14 dient zum Anwärmen der im wesentlichen vertikalen Abschnitte der Randbereiche der Glastafel.

Um das obere der beiden horizontal ausgerichteten langgestreckten Heizelemente 5 und 6, d.h. das Heizelement 6 gegenüber dem oberen, horizontalen Abschnitt des Randbereiches einer Glastafel ausrichten zu können, ist dessen Träger 8 im Maschinengestell 17 bzw. auf mit diesem verbundenen Führungsschienen auf- und abverschiebbar (Pfeile 18) geführten Schlitten 19 und 20 gelagert. Die Schlitten 19 und 20 des Heizelementes 6 werden von einer Steuerung, der ein der Höhe der im Randbereich anzuwärmenden Glastafel entsprechendes Signal zugeführt wird, durch ihre Antriebe vertikal so ausgerichtet, daß das obere Heizelement 6 dem oberen Abschnitt des Randbereiches einer Glastafel gegenüberliegend ausgerichtet ist, wenn es in seine Wirklage eingeschwenkt worden ist.

Zur Betätigung der Schlitten 19 und 20 können über Umlenkrollen 21 geführte Seilzüge od.dgl. vorgesehen sein.

Die soeben beschriebene Vorrichtung arbeitet wie folgt :

Eine Glastafel wird an der seitlichen Abstützung 1 anliegend, vom Linearförderer 2 in die Vorrichtung gefördert und in ihr soweit transportiert, bis der bezogen auf die Förderrichtung (Pfeil 12) vordere, im wesentlichen vertikal ausgerichtete Rand der Glastafel zwischen den Heizelementen 15 und 16 der Heizvorrichtung 14 angeordnet ist. Während des Förderns der Glastafel wird das obere horizontale Heizelement 6 entsprechend der Höhe der Glastafel ausgerichtet und die Heizelemente 5 und 6 werden, sobald die Glastafel, wie oben beschrieben, ausgerichtet worden ist, durch Betätigung der Druckmittelmotore 11 in ihre Wirklagen eingeschwenkt. Sobald der vordere, vertikal ausgerichtete und die beiden horizontal ausgerichteten Abschnitte des Randbereiches der Glastafel hinreichend erwärmt worden ist, wird die Glastafel weiterbefördert, bis sich ihr, bezogen auf die Förderrichtung (Pfeil 12) hinterer Randbereich im Bereich der Heizvorrichtung 14 befindet. Während dieser Bewegung der Glastafel oder danach werden die horizontal ausgerichteten Heizelemente 5 und 6 aus ihren Wirklagen ausgeschwenkt. Nachdem nun auch der hintere Randbereich der Glastafel angewärmtworden ist, wird diese vorzugsweise unmittelbar einer Vorrichtung zum Ansetzen eines Abstandhalters (swiggle-strip) zugeführt.

## Patentansprüche

1. Vorrichtung zum Anwärmen des Randbereiches von Glastafeln, auf die vorgefertigte Abstandhalter anzusetzen sind, mit einer seitlichen Abstützung (1) für die Glastafeln, mit einem am unteren Rand der Abstützung (1) vorgesehen Linearförderer (2), der beispielsweise aus einer Reihe von Förderrollen (3) besteht, mit zwei horizontal ausgerichteten, den horizontalen Randbereichen der Glastafeln zugeordneten, langgestreckten Heizelementen (5, 6) wobei das eine (5) der horizontal ausgerichteten Heizelemente (5, 6) unmittelbaroberhalb des Linearförderers (2) angeordnet ist und das andere (6) der horizontal ausgerichteten Heizelemente (5, 6) entlang der seitlichen Abstützung (1) auf- und abbewegbar (Pfeil 18) ist, und mit einer langgestreckten, im wesentlichen vertikal ausgerichteten Heizvorrichtung (14), dadurch gekennzeichnet, daß die horizontalen Heizelemente (5, 6) an Trägern (7, 8) befestigt sind, die um horizontale Achsen (9, 10) verschwenkbar sind, so daß die Heizelemente (5, 6) aus ihrer der Glastafel zugeordneten Wirklage ausschwenkbar sind, und daß die vertikal ausgerichtete Heizvorrichtung (14) neben dem auslaufseitigen vertikalen Rand (13) der seitlichen Abstützung (1) vorgesehen ist und vorzugsweise zwei einander zugekehrte Heizelemente (15, 16) aufweist.

2. Vorrichtung nach Anspruch 1, dadurch gekennzeichnet, daß die vertikal ausgerichtete Heizvorrichtung (14) im Gestell (17) der Vorrichtung starr befestigt ist.

3. Vorrichtung nach Anspruch 1 oder 2, dadurch gekennzeichnet, daß eine Steuerung vorgesehen ist, die den Linearförderer (2) am unteren Rand der seitlichen Abstützung (1) so lange im Betrieb setzt, bis der, bezogen auf die Förderrichtung (Pfeil 12) vordere, vertikale Rand der Glastafel im Bereich der vertikalen Heizvorrichtung (14) angeordnet ist, welche die horizontal ausgerichteten Heizelemente (5, 6) nach dem Anwärmen des oberen und unteren horizontalen Randbereiches der Glastafel ausschwenkt

## Revendications

tion de transport, du vitrage se trouve dans la zone du dispositif de chauffage (14) vertical, l'entrainement du transporteur (2) linéaire étant remis en service après le réchauffage de ladite zone périphérique, afin de transporter le vitrage hors du dispositif.

4. Dispositif selon l'une des revendications 1 à 3, caractérisé en ce que le dispositif est disposé immédiatement en amont d'une station pour le collage d'intercalaires préfabriqués sur le vitrage dont les zones périphériques sont réchauffées.

5. Dispositif selon l'une des revendications 1 à 4, caractérisé en ce que des tôles de protection (4) sont prévues entre les galets (3) du transporteur (2) linéaire.

## Claims

1.
